# FASCICULE DE BREVET EUROPEEN

(11) **EP 0 604 261 B1**
(45) Date de publication et mention de la délivrance du brevet: **22.01.1997**
(21) Numéro de dépôt: 93402957.0
(22) Date de dépôt: 07.12.1993
(51) Int. Cl.: D06F 37/30

(54) **Dispositif d'arrêt en position du tambour et de déverrouillage rapide de la porte d'accès d'une machine à tambour horizontal**
Vorrichtung zum Anhalten der Trommel in einer Stellung und zum schnellen Entriegeln der Beschickungstür einer Maschine mit horizontaler Trommel
Device for stopping the drum in a position and for quickly unlocking the access door of a machine with a horizontal drum

(30) Priorité: 22.12.1992 FR 9215484
(43) Date de publication de la demande: 29.06.1994
(73) Titulaire: C.I.A.P.E.M. sa, F-69363 Lyon Cedex 07 (FR)
(72) Inventeur: d'Ambrosio, Patrick, F-92402 Courbevoie Cédex (FR); Rabin, Marc-Antoine, F-92402 Courbevoie Cédex (FR)
(74) Mandataire: Benoit, Monique

(56) Documents cités:
- EP-A- 0 408 120
- CH-A- 624 722
- DE-A- 3 310 279
- FR-A- 2 220 612

## Description

L'invention est relative à un dispositif d'arrêt en position et de déverrouillage rapide de la porte d'accès d'une machine à tambour horizontal. La présente invention concerne aussi une machine à laver et/ou à sécher le linge munie d'un tel dispositif.

Un lave-linge et/ou séche-linge comprend habituellement un tambour perforé contenant le linge et tournant à l'intérieur d'une cuve destinée à retenir l'eau de lavage ou de rinçage.

Le tambour est habituellement entraîné par un moteur placé au dessous de la cuve, la transmission de mouvement étant réalisée par l'intermédiaire d'une courroie et de deux poulies fixées respectivement sur l'arbre du moteur et l'axe du tambour à l'extérieur de la cuve.

Dans les machines à laver à accès par le dessus, la porte d'accès de la carrosserie donne sur le portillon étanche de la cuve qui quant à lui donne sur le tambour, ce dernier étant lui-même muni d'une trappe d'accès.

Une demande de brevet européen EP-A- 0 408 120 présente un dispositif d'arrêt d'un tambour de lave-linge.

Lors de certaines phases de fonctionnement de la machine, le tambour peut tourner à de très grandes vitesses, pouvant dépasser les 800 tours/minute. Pour des raisons évidentes de sécurité, il est prévu un dispositif de verrouillage automatique de la porte d'accès de la carrosserie. L'utilisateur n'a alors pas accès à l'intérieur de la machine tant qu'un danger persiste. Le dispositif de verrouillage peut fonctionner soit pendant toute la durée du cycle de lavage, soit uniquement pendant les phases à grande vitesse. Dans ce dernier cas, le dispositif de verrouillage est relié au programmateur électromécanique ou au dispositif électronique s'il y a lieu.

Le verrou du dispositif de verrouillage est souvent de type thermique, en raison du faible prix d'un tel mécanisme. Il s'agit par exemple d'un verrou à bilame ou à cire. Lorsque l'élément thermique est mis sous tension, sa dilatation provoque le déplacement du pêne du verrou, qui viendra bloquer l'ouverture de la porte d'accès de la carrosserie.

L'inconvénient de ce type de verrou est sa grande inertie. En effet, un temps appréciable est nécessaire pour le chauffage de l'élément thermique et encore plus pour son refroidissement. Ce temps de refroidissement peut aller de 90 à 120 secondes suivant notamment la nature de l'élément thermique et la température à l'intérieur de la carrosserie. Durant ce laps de temps, l'accès à l'intérieur de la machine n'est pas possible.

Ceci peut constituer une gêne pour l'utilisateur, qu'il veuille rajouter du linge pendant le cycle de lavage ou simplement le retirer immédiatement à la fin du cycle.

D'autre part, lors de l'accès au tambour, la trappe de celui-ci ne se trouve que rarement en face de l'ouverture du portillon de la cuve. L'utilisation est alors obligé de tourner le tambour à la main pour accéder à cette trappe. Cette opération peut être pénible en raison du balourd important crée par le linge mouillé ou encore à cause de la lessive pouvant rendre la surface du tambour extrêmement glissante lorsque la machine est ouverte en plein cycle. De plus, il existe un risque de blessures étant donné l'état de surface rugueux dû au perforations du tambour.

Actuellement, divers dispositifs sont employés pour positionner le tambour, mais ces dispositifs ne donnent pas satisfaction, car ils sont mécaniquement complexes et donc coûteux et peu fiables. De plus, certains, s'ils positionnent le tambour, ne le bloquent pas en rotation après positionnement, le laissant à la merci d'un balourd de linge pouvant le faire pivoter vers une position non désirée. D'autres encore n'effectuent un positionnement qu'en fin de lavage, ce qui oblige l'utilisateur à tourner manuellement le tambour s'il désire y accéder pendant le cycle de lavage.

La présente invention vise à réduire les inconvénients cités ci-dessus. Un des buts de l'invention est de proposer un dispositif, mécaniquement simple et nécessitant peu de pièces, d'arrêt en position d'une machine à tambour horizontal permettant non seulement d'effectuer l'alignement de la trappe du tambour et du portillon de la cuve lors de l'arrêt de la machine, qu'il s'agisse d'un arrêt de fin de lavage ou d'un arrêt commandé par l'utilisateur, mais permettant également de déverrouiller rapidement la porte d'accès de la carrosserie de la machine lors de cet arrêt, tout en garantissant la sécurité dudit utilisateur. Il est à noter que le dispositif d'arrêt en position peut être mis en oeuvre sans être utilisé avec un déverrouillage rapide. La combinaison des deux fonctions, arrêt en position et déverrouillage rapide, permet cependant une réduction appréciable du prix de revient.

L'arrêt en position du tambour avec ou sans déverrouillage rapide de la porte d'accès de la carrosserie peut être réalisé à n'importe quel moment pendant le fonctionnement de l'appareil, notamment pendant les phases d'essorage.

Un autre avantage de l'invention est qu'elle permet d'amener le tambour dans la position désirée sans à coups, limitant ainsi les contraintes sur les pièces.

L'invention a donc pour objet un dispositif d'arrêt en position d'une machine à tambour horizontal tel qu'exposé par la revendication 1.

Selon un mode de réalisation particulier de l'invention, le moyen de blocage est relié au pêne du verrou automatique de la porte de la carrosserie de façon à ce que ce dernier déverrouille la porte lorsque le moyen de blocage entre en position de blocage.

La présente invention sera mieux comprise et d'autres avantages apparaîtront à la lecture de la description détaillée d'un mode de réalisation particulier du dispositif, pris à titre d'exemple non limitatif et illustré par les dessins annexés, dans lesquels:
- la figure 1 représente une vue schématique générale, en coupe transversale par rapport à l'axe du tambour, d'une machine à laver et /ou à sécher le linge comportant un exemple de réalisation du dispositif conforme à l'invention ;
- la figure 2 représente schématiquement les connexions du module numérique de commande de la machine avec les microcontacts et la commande du moyen de manoeuvre du moyen de blocage ;
- la figure 3 représente schématiquement un exemple de réalisation du dispositif d'arrêt en position et de déverrouillage dans sa position de repos ;
- la figure 4 représente schématiquement le même exemple de réalisation du dispositif conforme à l'invention dans une position dite d'approche décrite ultérieurement ;
- la figure 5 représente schématiquement l'exemple de réalisation du dispositif conforme à l'invention lorsque l'arrêt en position et le déverrouillage ont été réalisés;
- la figure 6 représente un moyen d'amélioration du maintien du dispositif en position de blocage selon un mode de réalisation supplémentaire de l'invention, quand le dispositif est au repos ;
- la figure 7 représente ce même moyen lorsque le dispositif est en position de blocage;
- la figure 8 représente une partie de ce moyen avec plus de détails.

Pour simplifier l'exposé de l'invention, seule l'application à une machine à laver et/ou à sécher est décrite ci-après. Il est à la portée de l'homme du métier, se servant de ses capacités ordinaires, d'adapter le dispositif conforme à l'invention à toute machine à tambour horizontal.

La figure 1 représente une machine à laver et/ou à sécher le linge possédant une carrosserie 1, l'accès à l'intérieur de la machine se faisant par une porte d'accès 2. Cette porte d'accès est prévue sur le dessus de la machine dans les cas d'une machine à accès par le dessus telle que celle représentée. Une poulie 3 fixée sur l'arbre du moteur 4 transmet, par l'intermédiaire d'une courroie 5 la rotation dudit moteur 4 à la poulie d'entraînement 6 du tambour 7 à axe horizontal.

La machine comprend en outre une cuve 8 munie d'un portillon d'accès 9. A L'intérieur de la cuve 8 tourne un tambour 7, muni lui aussi d'une trappe d'accès 12. Ledit tambour 7 est entraîné en rotation par la poulie 6, cette dernière étant fixée de manière connue sur l'axe du tambour 7 à l'extérieur de la cuve 8. La collerette 10 assure l'étanchéité entre le portillon d'accès 9 de la cuve 8 et la cuve elle-même.

Un panneau de commande 11 permet à l'utilisateur de faire fonctionner la machine.

La machine comporte également un bouton de déverrouillage manuel 13 de la porte d'accès 2 de la carrosserie. Sur la figure 1, ce bouton 13 est situé sur la face avant de la carrosserie, mais il peut être placé sur le panneau de commande 11. Un verrou de sécurité automatique, dont le pêne s'engage dans le doigt 15 fixé à la porte d'accès 2, est également prévu et sera décrit plus en détail ultérieurement. Un ressort de compression 14 soulève la porte d'accès 2 lorsque cette dernière n'est retenue par aucun verrou.

La figure 2 représente certaines connexions du module numérique 16 de commande du fonctionnement de la machine à laver et/ou à sécher. L'un des rôles dudit module numérique 16 est, entre autres, de commander la vitesse et le sens de rotation du moteur 4. Le module 16 reçoit en retour les données issues du tachymètre 17, permettant ainsi une régulation de ladite vitesse.

Un microcontact de sécurité 18 coupe l'alimentation générale de la machine lorsque la porte d'accès 2 de la carrosserie s'ouvre.

Selon l'invention, la machine à laver et/ou à sécher comprend un dispositif d'arrêt en position et de déverrouillage rapide de la porte d'accès, le dispositif d'arrêt comprenant un patin qui par coincement vient bloquer le tambour dans une position donnée. La position dudit dispositif par rapport à l'ensemble de la machine est représentée, à titre d'exemple, schématiquement à la figure 1. Les figures 3 à 5 représentent ce même dispositif de façon plus détaillée.

Une platine support 21 du dispositif d'arrêt en position et de déverrouillage rapide est fixée de manière connue sur la cuve 8 ou sur tout élément fixe par rapport à l'axe de la cuve 8. Le dispositif lui-même comporte un patin 22 par exemple en forme de cale supportant un crochet 23 de manière à ce qu'un ergot 24, dont la position est décrite ultérieurement, vienne s'engager dans le crochet entraînant ainsi la cale 22 avec sa tige de guidage 25 de sorte que ladite cale 22 vienne par exemple se coincer entre la poulie 6 et la courroie 5 lorsque le moteur 4 tourne dans le sens préférentiel et que la cale 22 a été préalablement mise en position d'approche.

la cale 22 possède par exemple une forme sensiblement en biseau. Elle est plane du côté venant se plaquer contre la courroie 5 de façon à présenter une grande surface de contact et s'adapte au rayon de courbure de la poulie 6 du côté opposé. Ceci ne préjuge en aucune façon de l'état de surface de la cale, qui peut comporter des moyens qui augmentent la friction par exemple entre elle-même et la courroie 5 ou la poulie 6. La cale 22 peut notamment avoir une surface rugueuse ou encore s'adapter aux sculptures de la courroie 5 s'il y a lieu. Avantageusement, la cale 22 peut être réalisée en un matériau flexible, permettant ainsi de réduire les contraintes exercées sur la courroie 5 et la cale 22.

Le crochet 23 est soit une pièce rapportée et fixée de manière connue sur la cale 22, soit fait corps avec celui-ci. La cale 22 et son crochet 23 sont supportés par une tige de guidage 25 venant s'insérer dans la bobine 26 fixée sur la platine support 21. La tige de guidage 25 comporte un noyau magnétique 27 permettant une translation dans le sens de l'axe de la tige 25 lorsque la bobine 26 est alimentée par l'intermédiaire des connexions 28 et 29 reliées au module numérique 16. La tige de guidage 25 comporte en outre une butée 30 destinée à maintenir ladite tige 25 de manière à ce que le noyau magnétique 27 soit en bonne position par rapport à la bobine 26 lorsque le dispositif est en position de repos. Dans une variante de réalisation particulière, un ressort de rappel 31 ramène la tige de guidage 25 et par conséquent la cale 22 en position de repos lors d'une remise en marche de la machine à laver après qu'un arrêt en position ait été effectué.

Selon une variante de réalisation, les moyens de guidage et de translation sont dissociés: on prévoit alors des rails ou une tige de guidage, cette dernière étant distincte de l'élément portant le noyau magnétique 27, cet élément pouvant bien sûr aussi être une tige.

Comme représenté notamment sur les figures 3 à 5, la machine comprend un bouton de déverrouillage manuel 13 de la porte d'accès 2 de la carrosserie. Le bouton 13 possède un crochet 32 s'enclenchant sur une butée 33 de la porte 2 de carrosserie. De plus, le bouton de déverrouillage manuel 13 actionne un microcontact 19 relié au module numérique 16. Lorsque l'utilisateur enfonce le bouton 13 en cours de lavage, le changement d'état du microcontact 19 entraîne au niveau du module numérique 16 la commande de l'arrêt en position de la machine de la façon décrite ultérieurement. Avantageusement, une impulsion donnée au bouton 13 suffit pour commander l'arrêt en position. Selon une autre variante de réalisation de l'invention, l'impulsion correspondante peut aussi être donnée par l'intermédiaire d'un bouton d'arrêt, non représenté, du tableau de commande, l'interface entre le bouton d'arrêt et le module numérique se faisant de la même manière que pour le bouton de verrouillage manuel 13, en associant le bouton d'arrêt à un microcontact relié au module numérique 16. Ledit bouton d'arrêt du tableau de bord peut aussi posséder la fonction de déverrouillage manuel de la porte d'accès de la carrosserie.

La porte d'accès 2 de la carrosserie peut aussi être verrouillée automatiquement grâce à un verrou automatique dont le pène 34 vient s'insérer dans une ouverture 35 du doigt 15 de la porte 2 de la carrosserie. Le verrou automatique peut être actionné soit par un élément thermique, soit, selon un mode de réalisation particulier de l'invention, par le dispositif d'arrêt en position. Dans ce cas et comme représenté sur les figures 3 à 5, le pène 34 est relié à la tige de guidage 25 par l'intermédiaire d'un câble flexible 36 coulissant dans une gaine 37. Le câble 36 peut coulisser dans une ouverture pratiquée dans un support 38 fixé à la tige de guidage 25. Une butée 39 fixée au bout du câble règle la hauteur de la tige de guidage 25 à partir de laquelle ladite tige tire sur le câble 36. Cette hauteur est réglée avantageusement de façon à ce que la tige de guidage 25 ne tire le câble 36 au plus tôt qu'à partir du moment où l'ergot 24 tire sur l'ensemble tige-cale-crochet 25-22-23. La course du câble 36 est d'autre part avantageusement calculée de manière à ce que le pène 34 soit désengagé de l'ouverture 35 au plus tard lorsque la cale 22 est dans sa position de blocage. Lorsque le dispositif d'arrêt positionné est au repos, un ressort de compression 40 prenant appui sur une butée 41 force le pène 34 à entrer dans l'ouverture 35, verrouillant ainsi la porte 2 de la carrosserie. Le ressort 40 contribue également à faire revenir la cale 22 dans sa position de repos.

Le dispositif est en position de repos lorsqu'un cycle de lavage est en cours. La figure 3 représente le dispositif dans cette configuration. La porte d'accès 2 de la carrosserie est alors maintenue fermée par le verrou manuel 13 et le pène 34, et la cale 22 et son crochet 23 sont dans une position telle qu'ils ne gênent pas la rotation de la poulie 6. Le sens et la vitesse de rotation du tambour 7 peuvent être quelconques. On définit un sens préférentiel de rotation du tambour 7 et un sens contraire, le sens préférentiel étant le sens contraire aux aiguilles d'une montre par rapport aux figures 1 et 3 à 5 (sens S1).

Un arrêt en position est commandé sous deux circonstances: soit lorsque l'utilisateur envoie une impulsion correspondante en pressant le bouton de déverrouillage manuel 13 ou un bouton d'arrêt sur le tableau de commande 11, soit lorsque le lavage du linge est terminé. Dans ce dernier cas, la commande nécéssaire peut par exemple être donnée par l'intermédiaire d'un contact du programmateur électromécanique.

Dans un premier temps, le module numérique 16 commande l'arrêt non positionné de la machine. Ceci peut être réalisé en coupant l'alimentation du moteur 4. Lorsque la vitesse du moteur 4 est nulle, le module numérique 16 commande une rotation du moteur 4 à faible vitesse, correspondant par exemple à une rotation du tambour à 30 tours par minute, dans le sens préférentiel S1. En même temps, le module numérique 16 commande la mise sous tension de la bobine 26. La translation du noyau 27 et donc de la tige de guidage 25 pousse la cale 22 et son crochet 23 en position dite d'approche, cette position étant telle que l'ergot 24 solidaire de la poulie 6 s'engage dans le crochet 23, entraînant celui-ci dans son mouvement. Le moyen de manoeuvre du moyen de blocage comprend donc, dans le présent exemple de réalisation, la bobine 26, le noyau 27 et la tige de guidage 25. La position dite d'approche est représentée à la figure 4. La cale 22 vient alors se coincer progressivement entre la poulie 6 et la courroie 5, la vitesse et l'inertie du tambour 7 et de la poulie 6 étant telles que l'engagement de la cale 22 est suffisant pour d'une part bloquer la poulie 6 et donc le tambour 7 en rotation dans le sens préférentiel S1, et d'autre part pour empêcher une rotation du tambour 7 dans le sens contraire à cause d'un éventuel balourd de linge, une fois l'alimentation du moteur 4 coupée. La position de l'ergot 24 sur la poulie 6 est telle que lorsque cette dernière et la courroie 5 sont bloquées, la trappe d'accès 12 du tambour 7 soit en face du portillon 9 de la cuve. L'ergot 24 est avantageusement placé sur une des faces de la poulie 6.

Lorsque la cale 22 commence à s'engager dans sa position de blocage, la tige 25 tire sur le câble 36 par l'intermédiaire du support 38, solidaire de la tige de guidage 25, qui vient se placer contre la butée 39. Le pène 34 libère alors le doigt 15. Le ressort de compression 14 repousse la porte d'accès 2 de la carrosserie, permettant à l'utilisateur d'accéder à l'intérieur de la machine. En même temps, le microcontact de sécurité 18 coupe l'alimentation générale de la machine, et plus particulièrement celle du moteur 4.

Il est à noter qu'il faut que le crochet 32 du bouton de déverrouillage manuel 13 soit dégagé de la butée 33 pour que la porte d'accès 2 de la carrosserie s'ouvre. Ceci ne pose pas de problème lorsque le bouton 13 est un bouton bistable, car dans ce cas, le crochet 32 reste dégagé de la butée 33 même si l'utilisateur relâche le bouton.

S'il s'agit d'un bouton poussoir monostable (c'est à dire un bouton qui revient dans sa position initiale dès qu'on le relâche), il faut que l'utilisateur tienne celui-ci appuyé jusqu'à l'arrêt en position du tambour pour que la porte d'accès 2 de la carrosserie s'ouvre. Avantageusement, on prévoit dans ce dernier cas, selon un mode de réalisation particulier, un moyen de détection de la position du tambour. Ledit moyen est relié au module numérique 16, qui traîte les informations qui en émanent. Lorsque le tambour 7 est correctement positionné et que sa vitesse est nulle, l'utilisateur est informé de façon visuelle par l'intermédiaire d'un élément du tableau de commande 11. Un tel dispositif évite à l'utilisateur de maintenir le bouton 13 appuyé jusqu'à l'arrêt en position du tambour.

Tant que le tambour n'est pas dans la position désirée (à cause d'un trop important balourd de linge créant un moment suffisant pour débloquer la cale 22 par exemple), le cycle de blocage d'arrêt en position est relancé, précédé éventuellement d'une phase d'élimination du balourd, cette dernière ne faisant pas partie en soi de la présente invention. Avantageusement, si après un certain nombre d'essais, par exemple 5 essais, l'arrêt en position n'a toujours pas pu être réalisé, cette dernière information est également affichée, la porte d'accès 2 pouvant alors être débloquée par des moyens manuels dont la mise en oeuvre est evidente pour l'homme du métier. L'alimentation du moteur est également coupée dans ce cas.

Le moyen de détection de la position du tambour peut, par exemple, comprendre une étiquette réfléchissante placée sur la poulie 6 et une diode émettrice de lumière et un capteur placés en face de la poulie. D'autres moyens peuvent évidemment être utilisés, tels des capteurs Reed ou à effet Hall associés à un aimant permanent judicieusement placé sur la poulie 6.

Selon un mode de réalisation particulier de l'invention, celle-ci comporte un dispositif de coupure du courant non représenté autre que celui commandé par le microcontact de sécurité 18 , caractérisé en ce qu'il coupe l'alimentation du moteur 4 et de la bobine 26 lorsqu'une élévation intempestive du courant dans le rotor ou le stator du moteur 4 est détectée alors que la vitesse de rotation dudit moteur est nulle. Ce dispositif de sécurité supplémentaire peut être nécéssaire dans le cas où le pène 34 reste bloqué dans l'ouverture 35 alors que la rotation du tambour 7 est bloquée mais que le moteur 4 est toujours alimenté, le microcontact de sécurité 19 ne se déclenchant que lors de l'ouverture de la porte d'accès 2 de la carrosserie. On évitera ainsi d'endommager la cale 22 ou la courroie 5. La réalisation d'un tel dispositif de sécurité est à la portée de l'homme du métier.

Le module numérique peut également servir à détecter un blocage du rotor. Si par exemple une rotation du moteur a été commandée par ledit module 16, il suffira de vérifier la bonne éxecution de cette commande en surveillant le tachymètre. Une telle surveillance peut facilement être programmée. Dans le cas où l'on désire savoir si le moteur est bloqué alors qu'aucune commande de rotation n'a été lancée, il suffira d'effectuer cette commande au préalable.

La machine sera remise sous tension une fois le microcontact de sécurité 19 fermé, c'est à dire une fois la porte d'accès 2 de la carrosserie refermée.

La machine est constituée de façon à ce que lors de la remise en marche, le tambour 7 tourne d'abord dans le sens contraire au sens préférentiel S1. Le module numérique 16 est programmé en conséquence. Ceci a pour effet de débloquer la cale 22, de désengager l'ergot 24 du crochet 23, permettant ainsi à la cale 22 et au crochet 23 de reprendre leur position de repos, soit par simple gravité, soit à l'aide de ressorts de compression 31 et/ou 40.

Selon un mode de réalisation, des moyens sont prévus pour augmenter l'angle aigu entre le crochet 23 et la cale 22 lorsque le moyen de blocage est mis en position d'approche, de façon à faciliter l'accrochage du crochet 23 par l'ergot 24 à ce moment, tout en évitant un accrochage intempestif à d'autres moments. De plus, on prévoit un amortisseur d'une part pour amortir les chocs mécaniques subis lors d'une mise en postion d'approche, d'autre part pour replier le crochet 23 lorsque le dispositif revient dans sa position de repos. Ce mode de réalisation a l'avantage d'augmenter le déplacement relatif du crochet 23 pour une longueur de translation de la tige de guidage 25 identique à celle du premier exemple de réalisation.

Lorsque le dispositif est au repos, le crochet 23 est replié contre la cale 22. Selon ce mode de réalisation, le crochet 23 est coudé et est muni au niveau du coude d'un axe venant se loger dans un emplacement correspondant non représenté de la cale 22, de façon à ce que le crochet 23 puisse pivoter autour de son axe tout en étant bloqué en translation parallèlement à cet axe. Le crochet 23 possède au delà de son coude un bras, dont le côté formant avec l'autre bras un angle aigu vient se plaquer contre une extrémité d'un amortisseur. Cet amortisseur est tel que l'amortissement se fait par compression sur sa longueur lorsque le crochet 23 pivote autour de son axe dans le sens des aiguilles d'une montre.

L'amortisseur peut par exemple être une ressort ou une pièce en un matériau élastique compressible.

Le côté du bras opposé au côté venant s'appuyer contre l'amortisseur est arrondi, de manière à ce qu'une butée fasse pivoter le crochet 23 en venant glisser le long de ce côté arrondi lorsque la cale 22 est translatée vers sa position d'approche. La butée est fixe par rapport à la cuve 8.

En position de repos, l'amortisseur possède un allongement maximal. L'angle aigu entre le bras du crochet 23 où viendra s'accrocher l'ergot 24 et le côté de la cale 22 venant se plaquer contre la poulie 1 a alors son ouverture minimum. Lorsque le dispositif se met en position d'approche, l'ouverture de l'angle s'agrandit, la butée appuyant sur le côté arrondi du bras, tandis que l'amortisseur commence à se comprimer. Une fois la position d'approche atteinte, le crochet 23 attend l'arrivée de l'ergot 24. Le choc dû au contact entre le crochet 23 et l'ergot 24 est au moins partiellement absorbé par l'amortisseur. Tout se passe alors comme dans le premier exemple de réalisation.

Selon un mode de réalisation représenté aux figures 6 à 8, on prévoit des moyens pour améliorer le maintien du dispositif, et par conséquent du tambour, en position de blocage.

Ces moyens d'amélioration de maintien comprennent un élément rétractable 47,48 exerçant, sur une lamelle 46 solidaire de l'ensemble tige-cale 25,22 et comportant au moins un creux, une force telle que, lorsque le dispositif est en position de blocage et que la tête 48 de l'élément rétractable est positionnée dans un creux de la lamelle 46, le dispositif soit maintenu en position malgré un éventuel balourd de linge à l'intérieur du tambour 7.

Les figures 6, 7 et 8 représentent une partie du dispositif selon l'invention accompagné desdits moyens d'amélioration de maintien lorsque ledit dispositif est respectivement en position de repos ou de blocage. Selon ce mode de réalisation, on prévoit une lamelle 46 en forme de S dont l'axe vertical est parallèle à l'axe de translation de la cale 22 et de sa tige de guidage 25. La lamelle 46 est solidaire de l'ensemble cale-tige et peut par exemple consister en un prolongement du support 38, comme le montrent les figures 6 et 7. Lorsque la lamelle 46 se déplace en même temps que la tige de guidage 25, elle vient frotter contre une tige de verrouillage 47, dont l'axe est avantageusement perpendiculaire à l'axe de translation de ladite tige 47. Cette dernière est munie d'une tête 48 au bout arrondi et d'un anneau 49 sur lequel prend appui un ressort 50. L'ensemble est maintenu entre deux butées 51 et 52, fixées sur la platine de support 21, comme illustré par la figure 8, de façon à permettre à la tige 47 de se translater entre deux positions, l'une étant atteinte lorsque l'anneau est en appui contre la butée 52, l'autre étant atteinte lorsque le ressort 50 est comprimé. La première position est la position de repos.

Lorsque la cale 22 et sa tige de guidage 25 sont entraînées vers la position de blocage, la lamelle 46 entre en contact avec la tête 48, qui se rétracte sous l'effet de la force exercée. La tête 48 suit alors les courbes de la lamelle 46. La longueur de cette lamelle 46 est calculée de façon à ce que la tête 48 vienne se placer dans le creux formé par la boucle inférieure du S au moment même où la cale 22 est en position de blocage. La raideur du ressort 50 est calculée de façon à s'opposer efficacement à une retombée éventuelle de la cale due à un balourd de linge exceptionellement important tout en permettant un déverrouillage de la tête 48 sous l'effet du couple moteur lors de la remise en marche de l'ensemble après qu'un arrêt en position ait eu lieu.

Selon une variante du précédent exemple, la tête 48 est immobile tandis que la lamelle 46 est flexible.

Selon un mode de réalisation non représenté, le moyen de manoeuvre qui place la cale 22 en position d'approche n'effectue pas une translation, mais une rotation ou la combinaison d'une rotation et d'une translation.

Selon un autre mode de réalisation, le dispositif d'arrêt en position est utilisé sans le déverrouillage rapide de la porte d'accès.

Selon un autre mode de réalisation non représenté, le moyen d'accrochage solidaire du tambour 7 ou d'une pièce du dispositif d'entraînement du tambour, telle que la poulie 6, est un crochet.

Selon un mode de réalisation non représenté, le dispositif d'arrêt en position et de déverrouillage rapide de la porte d'accès est utilisé avec un appareil à tambour horizontal sans cuve étanche. Dans ce cas, la courroie est posée à même le tambour. Le moyen d'accrochage est alors avantageusement fixé sur la partie cylindrique du tambour.

## Revendications

1. Dispositif d'arrêt en position d'une machine à tambour horizontal comportant un moyen de blocage du dispositif d'entraînement du tambour, caractérisé en ce que le moyen de blocage est un patin (22) en forme de cale qui par coincement vient bloquer le tambour (7) dans une position donnée, le patin venant se coincer entre la courroie d'entraînement (5) du tambour (7) ou une pièce (6) du dispositif d'entrainement elle-même solidaire du tambour selon que la courroie est placée directement sur le tambour ou ladite pièce, le patin ayant un crochet (23) entrainé par un moyen d'accrochage (24) solidaire du tambour (7) ou de la pièce (6).

2. Dispositif selon la revendication 1, caractérisé en ce que le patin (22) vient se coincer lorsqu'un moyen de manoeuvre (25, 26, 27) l'entraîne d'une position de repos vers une position où l'accrochage est possible, le moyen d'accrochage (24) étant placé de façon à ce que, lorsque le blocage est réalisé, la trappe du tambour (7) se trouve en face de l'ouverture d'accès de la machine.

3. Dispositif selon l'une quelconque des revendications précédentes, caractérisé en ce que le crochet (23) est positionné de manière à pouvoir être entraîné par le moyen d'accrochage (24) solidaire du tambour (7) ou de la pièce (6), lorsque le moyen de blocage est mis en position d'approche par un moyen de manoeuvre (25, 26, 27).

4. Dispositif selon l'une quelconque des revendications précédentes, caractérisé en ce que le moyen d'accrochage solidaire soit du tambour (7), soit de la pièce (6) est un ergot (24) ou un crochet.

5. Dispositif selon l'une des revendications précédentes, caractérisé en ce que lorsque le tambour (7) est enfermé à l'intérieur d'une cuve étanche (8) et est solidaire par son axe d'une poulie (6) entraînée par une courroie (5), le moyen d'accrochage est placé sur un côté de la poulie (6).

6. Dispositif selon l'une des revendications 1 à 4, caractérisé en ce que, dans les machines à laver et/ou à sécher où la courroie (5) entraîne directement le tambour (7), le moyen d'accrochage est placé sur la partie cylindrique du tambour (7).

7. Dispositif selon l'une des revendications précédentes, caractérisé en ce que le moyen de manoeuvre est un dispositif de translation d'une tige de guidage (25) solidaire de la cale (22) et de son crochet (23).

8. Dispositif selon la revendication 7, caractérisé en ce que le dispositif de translation comprend un noyau magnétique (27) fixé sur la tige de guidage (25) et une bobine magnétique (26) qui lorsqu'elle est alimentée effectue la translation désirée et par l'axe de laquelle passent la tige de guidage (25) et le noyau (27).

9. Dispositif selon l'une des revendications précédentes, caractérisé en ce que les fonctions de guidage et de translation ne sont pas effectuées par le même élément.

10. Dispositif selon l'une des revendications précédentes, caractérisé en ce qu'un dispositif d'arrêt en position est associé à un dispositif de déverrouillage rapide de la porte d'accès (2) de la carrosserie qui déverrouille le verrou automatique de sécurité de l'appareil lorsque ou en même temps que l'arrêt positionné est réalisé.

11. Dispositif selon la revendication 10, caractérisé en ce que le verrou automatique de sécurité de l'appareil possède un pêne (34) relié par un câble (36) à la tige de guidage (25) de la cale (22), la course dudit câble (36) étant réglée de façon à ce le câble (36) tire sur le pêne (34) au plus tôt lorsque l'ergot (24) s'engage dans le crochet (23) et de façon à ce que le verrou soit totalement déverrouillé lorsque la cale (22) est dans sa position de blocage.

12. Dispositif selon l'une des revendications précédentes, caractérisé en ce que l'arrêt en position est commandé par l'intermédiaire d'un bouton poussoir (13) relié à un microcontact (19) dont l'état est recueilli par le module de commande numérique (16).

13. Dispositif selon l'une des revendications précédentes, caractérisé en ce que l'arrêt en position est commandé par le module numérique (16) ou directement par le programmateur à la fin du lavage et/ou du séchage du linge.

14. Dispositif selon l'une des revendications précédentes, caractérisé en ce qu'avant de mettre l'ensemble cale-crochet (22, 23) en position d'approche, le moteur (4) fait tourner le tambour (7) à faible vitesse dans le sens préférentiel (S1).

15. Dispositif selon l'une des revendications précédentes, caractérisé en ce que la porte d'accès (2) de la carrosserie de la machine à tambour horizontal est reliée à un microcontact de sécurité (19) qui coupe l'alimentation de l'appareil lorsque la porte d'accès (2) est ouverte.

16. Dispositif selon la revendication 15, caractérisé en ce que la machine à tambour horizontal comprend un détecteur de blocage du tambour, et en ce que l'appareil comprend des moyens pour couper l'alimentation du moteur (4) dans ce cas si cela n'a pas été fait par le microcontact de sécurité (19).

17. Dispositif selon la revendication 16, caractérisé en ce que cette détection est réalisée lorsqu'apparaît une élévation anormale du courant dans le rotor ou le stator du moteur ou lorsque le module numérique (16) détecte par l'intermédiaire du tachymètre (17) une rotation nulle ou insuffisante alors qu'une rotation du moteur a été commandée.

18. Dispositif selon l'une des revendications précédentes, caractérisé en ce que, lors d'une remise en marche de la machine, le tambour toume d'abord dans le sens contraire (S2) du sens préférentiel, de façon à ce que l'ergot (24) se désengage du crochet (23).

19. Dispositif selon l'une des revendications précédentes, caractérisé en ce que lors d'une remise en marche de la machine, la cale (22) et son crochet (23) sont ramenés dans leur position de repos par gravité ou par au moins un ressort (31, 40).

20. Dispositif selon l'une des revendications précédentes, caractérisé en ce que l'on prévoit des moyens pour faire pivoter le crochet (23) de façon à augmenter l'ouverture de l'angle de réception de l'ergot (24) lorsque le dispositif est mis en position d'approche.

21. Dispositif selon la revendication 20, caractérisé en ce que lesdits moyens de pivotement comprennent un amortisseur jouant à la fois le rôle d'amortisseur de chocs et de ressort de rappel repliant le crochet (23) lorsque le dispositif revient en position de repos.

22. Dispositif selon l'une des revendications précédentes, caractérisé en ce que l'on prévoit des moyens pour améliorer le maintien du dispositif et donc du tambour lorsque ceux-ci sont en position de blocage.

23. Dispositif selon la revendication 22, caractérisé en ce que lesdits moyens d'amélioration de maintien comprennent l'élément rétractable (47, 48) exerçant, sur une lamelle (46) solidaire de l'ensemble tige-cale (25, 22) et comportant au moins un creux, une force telle que, lorsque le dispositif rétractable est positionné dans un creux de la lamelle (46), le dispositif soit maintenu en position malgré un éventuel balourd de linge à l'intérieur du tambour.

24. Dispositif selon l'une des revendications 22 et 23, caractérisé en ce que la force de maintien exercée par l'élément rétractable (47, 48) est calculée de façon à permettre au couple moteur de désengager la tête (48) du creux de la lamelle (46) lors d'une remise en fonctionnement de la machine.

## Patentansprüche

1. Vorrichtung zum Anhalten einer Maschine mit horizontaler Trommel in einer Stellung, mit einem Mittel zum Blockieren der Antriebsvorrichtung der Trommel, dadurch gekennzeichnet, daß das Blockiermittel ein keilförmiger Schuh (22) ist, der durch Verklemmen die Trommel (7) in einer gegebenen Stellung blockiert, wobei sich der Schuh zwischen dem Antriebsriemen (5) der Trommel (7) oder einem fest mit der Trommel verbundenen Teil (6) der Antriebsvorrichtung verklemmt, je nachdem ob der Riemen direkt auf der Trommel oder auf dem Teil angeordnet ist, wobei der Schuh einen Haken (23) aufweist, der von einem fest mit der Trommel (7) oder dem Teil (6) verbundenen Mitnahmemittel (24) mitgenommen wird.

2. Vorrichtung nach Anspruch 1, dadurch gekennzeichnet, daß der Schuh sich verklemmt, wenn ein Betätigungsmittel (25, 26, 27) ihn aus einer Ruhestellung in eine Stellung bewegt, in der das Mitnehmen möglich ist, wobei das Mitnahmemittel (24) so angeordnet ist, daß sich, wenn das Blockieren erfolgt ist, die Klappe der Trommel (7) gegenüber der Zugangsöffnung der Maschine befindet.

3. Vorrichtung nach einem der vorhergehenden Ansprüche, dadurch gekennzeichnet, daß der Haken (23) so angeordnet ist, daß er von dem fest mit der Trommel (7) oder dem Teil (6) verbundenen Mitnahmemittel (24) mitgenommen werden kann, wenn das Blockiermittel durch ein Betätigungsmittel (25, 26, 27) in eine Annäherungsstellung gebracht ist.

4. Vorrichtung nach einem der vorhergehenden Ansprüche, dadurch gekennzeichnet, daß das entweder fest mit der Trommel (7) oder dem Teil (6) verbundene Mitnahmemittel ein Vorsprung (24) oder ein Haken ist.

5. Vorrichtung nach einem der vorhergehenden Ansprüche, dadurch gekennzeichnet, daß dann, wenn die Trommel (7) von einer dichten Wanne (8) umschlossen ist und mit ihrer Achse fest mit einer Riemenscheibe (6) verbunden ist, die von einem Riemen (5) angetrieben wird, das Mitnahmemittel an einer Seite der Riemenscheibe (6) angeordnet ist.

6. Vorrichtung nach einem der Ansprüche 1 bis 4, dadurch gekennzeichnet, daß bei Waschmaschinen und/oder Wäschetrocknern, bei denen der Riemen (5) die Trommel (7) direkt antreibt, das Mitnahmemittel direkt an dem zylindrischen Abschnitt der Trommel (7) angeordnet ist.

7. Vorrichtung nach einem der vorhergehenden Ansprüche, dadurch gekennzeichnet, daß das Betätigungsmittel eine Vorrichtung zum Verschieben einer Führungsstange (25) ist, die fest mit dem Keil (22) und dessen Haken (23) verbunden ist.

8. Vorrichtung nach Anspruch 7, dadurch gekennzeichnet, daß die Verschiebevorrichtung einen auf der Führungsstange (25) befestigten Magnetkern (27) sowie eine Magnetspule (26) aufweist, welche die gewünschte Verschiebung bewirkt, wenn sie mit Strom versorgt wird, und durch deren Achse die Führungsstange (25) und der Kern (27) verlaufen.

9. Vorrichtung nach einem der vorhergehenden Ansprüche, dadurch gekennzeichnet, daß die Führungsfunktion und die Verschiebefunktion nicht von demselben Element wahrgenommen werden.

10. Vorrichtung nach einem der vorhergehenden Ansprüche, dadurch gekennzeichnet, daß einer Vorrichtung zum Anhalten in einer Stellung eine Schnellentriegelungsvorrichtung für die Zugangstür (2) des Gehäuses zugeordnet ist, die den automatischen Sicherheitsverschuß des Gerätes gleichzeitig mit dem Anhalten in einer Stellung oder bei erfolgtem Anhalten entriegelt.

11. Vorrichtung nach Anspruch 10, dadurch gekennzeichnet, daß der automatische Sicherheitsverschluß des Geräts einen Riegel (34) aufweist, der durch ein Kabel (36) mit der Führungsstange (25) des Schuhs (22) verbunden ist, wobei der Weg des Kabels (36) so eingestellt ist, daß das Kabel (36) den Riegel (34) frühestens dann zieht, wenn der Vorsprung (24) in den Haken (23) eingreift, und so, daß der Verschluß vollständig entriegelt ist, wenn der Schuh (22) sich in seiner Blockierstellung befindet.

12. Vorrichtung nach einem der vorhergehenden Ansprüche, dadurch gekennzeichnet, daß das Anhalten in einer Stellung mittels einer Drucktaste (13) gesteuert wird, die mit einem Mikroschalter (19) verbunden ist, dessen Zustand von dem digitalen Steuermodul (16) aufgenommen wird.

13. Vorrichtung nach einem der vorhergehenden Ansprüche, dadurch gekennzeichnet, daß das Anhalten in einer Stellung von dem digitalen Modul (16) oder direkt von der Programmsteuerung am Ende des Waschens und/oder des Trocknens der Wäsche gesteuert wird.

14. Vorrichtung nach einem der vorhergehenden Ansprüche, dadurch gekennzeichnet, daß, bevor die Gruppe Schuh-Haken (22, 23) in die Annäherungsstellung gebracht wird, der Motor (4) die Trommel (7) mit geringer Geschwindigkeit in der bevorzugten Richtung (S1) dreht.

15. Vorrichtung nach einem der vorhergehenden Ansprüche, dadurch gekennzeichnet, daß die Zugangstür (2) des Gehäuses der Maschine mit horizontaler Trommel mit einem Sicherheits-Mikroschalter (19) verbunden ist, der die Stromversorgung des Geräts unterbricht, wenn die Zugangstür (2) geöffnet wird.

16. Vorrichtung nach Anspruch, dadurch gekennzeichnet, daß die Maschine mit horizontaler Trommel eine Vorrichtung zur Erfassung des Blockierens der Trommel aufweist und daß das Gerät Mittel aufweist, um die Stromversorgung des Motors (4) in diesem Fall zu unterbrechen, wenn dies nicht von dem Sicherheits-Mikroschalter (19) vorgenommen wurde.

17. Vorrichtung nach Anspruch 16, dadurch gekennzeichnet, daß diese Erfassung erfolgt, wenn ein anomaler Anstieg des Stroms in dem Rotor oder des Stators des Motors auftritt oder wenn das digitale Modul (16) über den Drehzahlmesser (17) eine unzureichende Drehung oder eine Drehung von Null erfaßt, während eine Drehung des Motors vorgegeben wurde.

18. Vorrichtung nach einem der vorhergehenden Ansprüche, dadurch gekennzeichnet, daß bei einem Wiederanlaufen der Maschine sich die Trommel zuerst in der zur bevorzugten Richtung entgegengesetzten Richtung (S2) dreht, so daß sich der Vorsprung (24) von dem Haken (23) löst.

19. Vorrichtung nach einem der vorhergehenden Ansprüche, dadurch gekennzeichnet, daß bei einem Wiederanlaufen der Maschine der Schuh (22) und sein Haken (23) durch die Schwerkraft oder wenigstens eine Feder (31, 40) in ihre Ruhestellung zurückgestellt werden.

20. Vorrichtung nach einem der vorhergehenden Ansprüche, dadurch gekennzeichnet, daß Mittel vorgesehen sind, um den Haken (23) zu verschwenken, damit die Öffnung des Winkels des Einfangens des Vorsprunges (24) erhöht wird, wenn die Vorrichtung in die Annäherungsstellung gebracht ist.

21. Vorrichtung nach Anspruch, dadurch gekennzeichnet, daß die Verschwenkmittel einen Dämpfer aufweisen, der sowohl die Funktion des Dämpfens von Stößen als auch die Funktion einer Rückstellfeder hat, welche den Haken (23) zurückzieht, wenn die Vorrichtung in ihre Ruhestellung zurückkehrt.

22. Vorrichtung nach einem der vorhergehenden Ansprüche, dadurch gekennzeichnet, daß Mittel vorgesehen sind, um das Halten der Vorrichtung und somit der Trommel zu verbessern, wenn diese sich in der Blockierstellung befinden.

23. Vorrichtung nach Anspruch 22, dadurch gekennzeichnet, daß die Mittel zum Verbessern des Haltens ein zurückziehbares Element (47, 48) aufweisen, das auf eine fest mit der Gruppe Stange-Schuh (25, 22) verbundene und wenigstens eine Vertiefung aufweisende Lamelle (46) eine Kraft ausübt, so daß dann, wenn die zurückziehbare Vorrichtung in einer Vertiefung der Lamelle (46) angeordnet ist, die Vorrichtung unabhängig von einer eventuellen Unwucht der Wäsche im Inneren der Trommel in ihrer Stellung gehalten wird.

24. Vorrichtung nach einem der Ansprüche 22 und 23, dadurch gekennzeichnet, daß die von dem zurückziehbaren Element (47, 48) ausgeübte Haltekraft so berechnet ist, daß sie dem Motormoment ermöglicht, den Kopf (48) aus der Vertiefung der Lamelle (46) zu lösen, wenn die Maschine wieder in Betrieb genommen wird.

## Claims

1. Device for stopping a horizontal-drum machine in position, including a means of locking the drive device of the drum, characterized in that the locking means is a wedge-shaped shoe (22) which, by wedging, locks the drum (7) in a given position, the shoe becoming wedged between the drive belt (5) of the drum (7) or a component (6) of the drive device itself integral with the drum, according to whether the belt is placed directly on the drum or the said component, the shoe having a hook (23) driven by a catching means (24) integral with the drum (7) or with the component (6).

2. Device according to Claim 1, characterized in that the shoe (22) becomes wedged when an operating means (25, 26, 27) drives it from a rest position to a position where catching is possible, the catching means (24) being placed in such a way that, when locking is carried out, the hatch of the drum (7) is opposite the access aperture of the machine.

3. Device according to either of the preceding claims, characterized in that the hook (23) is positioned in such a way as to be able to be driven by the catching means (24) integral with the drum (7) or with the component (6), when the locking means is put into approach position by an operating means (25, 26, 27).

4. Device according to any one of the preceding claims, characterized in that the catching means integral either with the drum (7), or with the component (6) is a stud (24) or a hook.

5. Device according to any one of the preceding claims, characterized in that when the drum (7) is enclosed within a sealed tub (8) and is integral via its axis with a pulley (6) driven by a belt (5), the catching means is placed on one side of the pulley (6).

6. Device according to one of Claims 1 to 4, characterized in that, in washing machines and/or dryers in which the belt (5) drives the drum (7) directly, the catching means is placed on the cylindrical part of the drum (7).

7. Device according to one of the preceding claims, characterized in that the operating means is a device for translating a guide rod (25) integral with the wedge (22) and with its hook (23).

8. Device according to Claim 7, characterized in that the translation device comprises a magnetic core (27) fixed to the guide rod (25) and a magnetic coil (26) which, when power is applied to it, performs the desired translation and through the axis of which the guide rod (25) and the core (27) pass.

9. Device according to one of the preceding claims, characterized in that the guidance and translation functions are not performed by the same element.

10. Device according to one of the preceding claims, characterized in that a device for stopping in position is combined with a device for rapid unlocking of the access door (2) of the cabinet which unlocks the automatic safety lock of the appliance when or at the same time as the positioned stopping is carried out.

11. Device according to Claim 10, characterized in that the automatic safety lock of the appliance has a bolt (34) linked by a cable (36) to the guide rod (25) of the wedge (22), the travel of the said cable (36) being set in such a way that the cable (36) pulls on the bolt (34) at the earliest when the stud (24) is engaged in the hook (23), and in such a way that the lock is completely unlocked when the wedge (22) is in its locking position.

12. Device according to one of the preceding claims, characterized in that the stopping in position is controlled by means of a push button (13) linked to a microcontact (19) the state of which is picked up by the digital control module (16).

13. Device according to one of the preceding claims, characterized in that the stopping in position is controlled by the digital module (16) or directly by the programmer at the end of the clothes washing and/or drying.

14. Device according to one of the preceding claims, characterized in that before putting the wedge-hook assembly (22, 23) into approach position, the motor (4) causes the drum (7) to turn at low speed in the preferred direction (S1).

15. Device according to one of the preceding claims, characterized in that the access door (2) of the cabinet of the horizontal-drum machine is linked to a safety microcontact (19) which cuts off the power supply to the appliance when the access door (2) is opened.

16. Device according to Claim 15, characterized in that the horizontal-drum machine comprises a drum-locking detector, and in that the appliance comprises means for cutting off the power supply to the motor (4) in the event that that has not been done by the safety microcontact (19).

17. Device according to Claim 16, characterized in that this detection is carried out when an abnormal rise appears in the current in the rotor or the stator of the motor or when the digital module (16), by means of the tachometer (17), detects zero or insufficient rotation although rotation of the motor has been ordered.

18. Device according to one of the preceding claims, characterized in that, when the machine is restarted, the drum first of all turns in the direction opposite (S2) to the preferred direction, so that the stud (24) is disengaged from the hook (23).

19. Device according to one of the preceding claims, characterized in that, when the machine is restarted, the wedge (22) and its hook (23) are brought back into their rest position by gravity or by at least one spring (31, 40).

20. Device according to one of the preceding claims, characterized in that means are provided for causing the hook (23) to pivot so as to increase the aperture of the angle for receiving the stud (24) when the device is put into approach position.

21. Device according to Claim 20, characterized in that the said pivoting means comprise a damper acting as both a shock absorber and a return spring folding the hook (23) when the device comes back into rest position.

22. Device according to one of the preceding claims, characterized in that means are provided for enhancing the hold of the device and thus of the drum when they are in locking position.

23. Device according to Claim 22, characterized in that the said hold-enhancing means comprise the retractable element (47, 48) exerting, on a strip (46) integral with the rod-wedge assembly (25, 22) and including at least one recess, a force such that, when the retractable device is positioned in a recess of the strip (46), the device is held in position despite any imbalance of clothes within the drum.

24. Device according to either of Claims 22 and 23, characterized in that the hold force exerted by the retractable element (47, 48) is calculated so as to allow the motor torque to disengage the head (48) from the recess of the strip (46) when the machine is put back into operation.
